# EUROPÄISCHE PATENTSCHRIFT

(11) **EP 0 662 291 B1**
(45) Veröffentlichungstag und Bekanntmachung des Hinweises auf die Patenterteilung: **10.09.1997**
(21) Anmeldenummer: 95100022.3
(22) Anmeldetag: 02.01.1995
(51) Int. Cl.: A47B 57/42, A47B 96/14, A47B 91/00, A47F 5/08, A47G 7/04

(54) **Trägersystem**
Supporting system
Système de support

(30) Priorität: 06.01.1994 DE 9400140 U
(43) Veröffentlichungstag der Anmeldung: 12.07.1995
(73) Patentinhaber: Urbat, Peter, D-21129 Hamburg (DE)
(72) Erfinder: Urbat, Peter, D-21129 Hamburg (DE)
(74) Vertreter: Richter, Werdermann & Gerbaulet

(56) Entgegenhaltungen:
- DE-A- 4 217 212
- US-A- 3 502 293
- US-A- 3 921 813

## Beschreibung

Die Erfindung geht aus von einem Trägersystem, das vertikal zu befestigende Profilschienen aufweist, die Durchgangsbohrungen und die vertikale Schlitze besitzen, in die zugehörige Tragarme einhängbar sind, indem hakenförmige Ausformungen der Tragarme in die Schlitze eingeführt und nach unten gedrückt die jeweilige Profilschiene rückwärtig umgreifen, wobei jeder Tragarm im wesentlichen rechtwinklig zur dazugehörigen Profilschiene von dieser wegführt und das dem die hakenförmigen Ausformungen tragenden Ende entgegengesetzten Ende der Tragarme eine nach oben geführte, d.h. entgegengesetzt zu den hakenförmigen Ausformungen abgestumpfte Spitze aufweisen, und die Tragarme für die Auflagerung von Tragkörpern wie Regalbrettern oder Aufnahmebehältern vorgesehen sind.

Zur schnellen und einfachen Erstellung von Wandregalen sind Systeme bekannt, die vertikale Profilschienen und darin einhängbare horizontale Träger aufweisen. Die Profilschienen, mindestens zwei, werden an einer beliebigen Wand vertikal über Durchgangsbohrungen in den Profilschienen verschraubt und anschließend werden in entsprechende Ausnehmungen der Profilschienen Tragarme eingehängt, wobei die Ausnehmungen über die ganze Länge der Profilschiene verteilt sind, so daß ein Einhängen in beliebiger Höhe möglich ist. Anschließend werden vorzugsweise zwei benachbarte Träger von jeweils einer anderen Profilschiene gelegt, wobei an der Seite der Tragarme, die der Wand entgegengesetzt ist, bei bebestimmten Ausführungsformen eine abgeflachte Spitze vorgesehen ist, die das Brett an der Vorderseite teilweise umgreift und damit ein Verschieben des Brettes von der Wand weg verhindert.

Derartige Trägersysteme sind leicht verfügbar und auch von Personen mit geringen handwerklichen Fähigkeiten leicht montierbar. Daher werden diese Systeme oftmals auf Balkonen eingesetzt, um mehr Stellmöglichkeiten für Pflanzen bereitzustellen, da vielen Menschen die Möglichkeiten, wie Blumenkästen an der Brüstung eines Balkons bieten, nicht ausreichen.

Vorgenannte Trägersysteme sind jedoch vorzugsweise für die Montage an großflächigen Wänden vorgesehen, da zur Halterung eines Brettes zwei parallel geführte Profilschienen notwendig sind. Außerdem ist die Verwendung von Brettern, die eine von der rechteckigen Form abweichende Form aufweisen, aus Stabilitätsgründen nachteilhaft, da diese von den Tragarmen nicht auf der ganzen Fläche unterfaßt werden können. Die Verwendung von derartigen Brettern ist jedoch in beengten räumlichen Begebenheiten oftmals notwendig, da die Ecken von rechtwinkligen Brettern zum einen unnötig viel Platz einnehmen und zum anderen oftmals beim Vorbeigehen daran gestoßen wird. Zudem hat sich als nachteilhaft erwiesen, daß auf Brettern abgestellte Pflanzgefäße beim Vorübergehen leicht herabgerissen werden, wenn Personen an herabhängenden Pflanzenteilen hängen bleiben.

Zur Befestigung vorgenannter Trägersysteme ist auch eine Vielzahl von Bohrungen notwendig, um eine ausreichende Verankerung im Mauerwerk zu erreichen.

Dies ist jedoch gerade an der Außenwand oftmals problematisch, da Veränderungen an dieser vom Hauseigentümer in der Regel zu genehmigen sind.

Aus der DE-A-42 17 212 ist eine Warentragvorrichtung bekannt, die eine Frontfläche, Seitenflächen und zwei Rückenflächen aufweist, die durch Stege, eine stumpfe Naht oder Überlappung verbunden sein können und die gleichzeitig zur Befestigung des Warenträgers an der Wand oder einer zusätzlichen Haltevorrichtung dienen können. Hierbei ist vorgesehen, daß die Trageinrichtung im Querschnitt die Form eines Trapezes, eines Kreissegmentes, eines Trapezes mit auf den Flächen aufgesetzten Kreissegmenten oder eines Polygonsegmentes hat.

Die US-A-3,502,293 zeigt bereits eine Trageinrichtung für im wesentlichen rechteckige oder teilkreisförmige waagerechte Aufnahmeflächen, bei der die Trageinrichtung einen mehreckigen, insbesondere achteckigen Querschnitt aufweist.

Es ist daher Aufgabe der Erfindung, ein Trägersystem zu schaffen, das es ermöglicht, über lediglich eine Profilschiene Bretter, Behälter od.dgl. in einer horizontalen Lage zu befestigen, wobei die Profilschienen über möglichst wenig Befestigungsmittel oder gar keinen Befestigungsmitteln in der Wand festgelegt werden soll.

Diese Aufgabe wird durch die im Anspruch 1 gekennzeichneten Merkmale gelöst.

Dazu ist erfingungsgemäß vorgesehen, eine vertikale Profilschiene derart auszugestalten, daß diese über mindestens drei horizontal nebeneinanderliegende vertikale Schlitze verfügt, in die Tragarme eingehängt werden können und daß die Profilschiene ein Querschnittsprofil ausweist, das es ermöglicht, daß die Tragarme sich nicht parallel, sondern von der Profilschiene her zueinander unter einem Winkel erstrecken. Diese drei vertikalen Schlitze sind mehrfach über die ganze Länge der Profilschiene verteilt vorgesehen. Geeignete Querschnittsprofile sind z.B. alle vom Halbkreis oder einer Halbellipse abgeleitete Formen, die über Mehrecke bishin zu einem halben Viereck führen.

Vorzugsweise sind jedoch Querschnittsprofile einzusetzen, die über drei Außenseiten verfügen, wie z.B. ein halbes Sechseck, wobei die Schnittlinie von einer Ecke zur gegenüberliegenden Ecke führt.

Auf diesen sternförmig aufgespreizten Trägern ist ein Gegenstand wie ein Brett oder auch ein Behälter mit einer von der rechteckigen Form abweichenden Grundfläche sicher auflegbar bzw. aufsetzbar.

Vorzugsweise ist dies ein nach oben offener Behälter, der eine im wesentlichen halbkreisförmige Grundfläche aufweist, wobei im Zentrum des Halbkreises eine der Profilschiene entsprechende Ausnehmung vorgesehen ist, so daß bei der Montage des Trägersystems an der Wand die Schnittfläche des Halbkreises die Wand beidseitig, rechts und links der Profilschiene kontaktiert. Die Bodenfläche des Behälters ist in einer bevorzugten Ausführungsform von der Außenseite zum Zentrum hin ansteigend ausgeführt. Tragarme sind korrespondierend ausgebildet, so daß der Behälter waagerecht gehalten wird. Zur sicheren Halterung sind an den Enden der Tragarme nach oben gerichtete abgestumpfte Spitzen vorgesehen, die mindestens 1/4 der Höhe des Behälters aufweisen.

Die Befestigung der Profilschienen an der Wand erfolgt über Durchgangsbohrungen, die entweder in Zwischenräumen zwischen den vertikalen Schlitzen eingebracht sind oder in seitliche Abschnitte der Profilschiene, die flach an der Wand aufliegen, in dem Schrauben durchgeführt und in die Wand eingebracht werden. Des weiteren ist bodenseitig ein Ständer vorgesehen, der ebenfalls halbkreisförmig ausgebildet ist und dessen Fuß ein Teil der Traglast auffängt.

Nach einer weiteren bevorzugten Ausführungsform werden zwei Profilschienen miteinander über mittige Durchgangsbohrungen miteinander derart verschraubt, daß die normalerweise der Wand zugewandten Seiten aufeinander zu liegen kommen. Diese doppelte Profilschiene wird ebenfalls in einen Ständer eingesteckt, der ähnlich wie ein Sonnenschirmständer ausgestaltet ist. Dieser Ständer verfügt über ein hohes Eigengewicht bzw. ist mit diesem versehbar, um einen günstigen, d.h. stabilen Schwerpunkt zu erreichen. Von dieser doppelten Profilschiene gehen die Tragarme sternförmig aus.

Der Ständer verfügt über einen Fuß, der zum einen das entsprechende Gewicht besitzt und zum anderen über die notwendige Standfläche verfügt. Im Zentrum des Fußes ist ein Halterungsschaft vorgesehen, in den die doppelte Profilschiene eingesteckt wird und über Klemmschrauben ausgerichtet und fixiert wird.

Durch die Verwendung des Fußes ist gewährleistet, daß bei der Wandmontage weniger Befestigungsmittel benötigt werden bzw. bei der freien Aufstellung überhaupt keine.

Derartige Trägersysteme lassen sich natürlich nicht nur zum Bepflanzen benutzen, sondern sind je nach Ausführung mit Brett, Gitterkorb, Behälter od.dgl. in unterschiedlicher Weise ausgestattet und beliebig einsetzbar. Z.B. als Verkaufs-, Zeitschriftenständer, Bücherregal, Aktenregal od.dgl., wobei der Einsatz auch dort ermöglicht wird, wo die Wände normalerweise nicht genügend Raum zur Befestigung herkömmlicher Regalsysteme bieten bzw. dort wo überhaupt keine freie Wandfläche zur Verfügung steht.

Weitere vorteilhafte Ausgestaltungen sind in den Unteransprüchen gekennzeichnet.

Nachstehend wird die Erfindung anhand von Zeichnungen näher erläutert. Es zeigen
- Fig. 1: in einer perspektivischen Ansicht das erfindungsgemäße Trägersystem zur Montage an der Wand und
- Fig. 2: in einer perspektivischen Ansicht das erfindungsgemäße Trägersystem zur freistehenden Verwendung.

Das Trägersystem 100 zur Montage an einer Wand weist eine vertikale Profilschiene 10 auf. Die Profilschiene 10 besitzt ein Querschnittsprofil, das einem halben Sechseck entspricht bzw. trapezförmig ist, wobei die lange Seite 11 des Trapezes der Wand zugekehrt wird. Die lange Seite 11 ist derart beidseitig verbreitert, daß Befestigungsabschnitte 12, 13 bestehen, die durch Bohrungen 14a aufweisen. In die drei durch die übrigen Seiten des Trapezes gebildeten Flächen 14, 15, 16 sind jeweils in gleicher Höhe vertikale Schlitze 17, 18 und 19 eingebracht, die über die ganze Länge 1 der Profilschiene verteilt sind, die in der Fig. 1 nur angedeutet sind. In die Schlitze 17, 18, 19 werden hakenförmige Tragarme 20, 21, 22 eingehängt, die dazu an der Profilschienenseite 23 über hakenförmige Ausformungen 24 verfügen. Von den Profilschienen abgewandt weisen die Tragarme 20, 21, 22 parallel zu der Profilschiene 10 verlaufend nach oben gerichtete abgestumpfte Spitzen 25 auf. Auf die Tragarme 20, 21, 22, die in beliebiger Höhe einhakbar sind, werden Behälter 26 gelagert, die eine halbkreisförmige Grundfläche 27 aufweisen, wobei im Zentrum Z eine Aussparung 28 vorgesehen ist, die der Profilschiene 10 entspricht. Die Neigung der Tragarme 20, 21, 22 ist der des Bodens des Behälters 26 angepaßt, so daß eine waagerechte Lagerung erfolgt. Bodenseitig 29 ist die Profilschiene 10 mit einem Standrohr 30 versehen, das in einem Ständer 31 eingebracht ist, der mit einem Fuß 32, der eine halbkreisförmige Grundfläche aufweist und einem Halterungsrohr 33 versehen ist, in daß das Standrohr 30 eingeschoben wird.

Das Trägersystem 200 gemäß Fig. 2 ist analog aufgebaut. Hier werden jedoch zwei Profilschienen 210 und 221 über mittige Durchgangsbohrungen miteinander zu einer doppelten Profilschiene 222 verbunden, die ebenfalls mit Tragarmen 223 und Behältern 224 ausgestattet ist. Die Halterung des Trägersystems 200 erfolgt ausschließlich über ein bodenseitiges Standrohr 225, das in einen Haltungsschaft 226 eines Ständers 227 eingebracht wird. Die vertikale Ausrichtung und Fixierung erfolgt über Stellschrauben 228, 229. Die Behälter 224 bilden bei beidseitiger Montage an der doppelten Profilschiene 222 einen zylindrischen Körper.

### Bezugszeichenliste:

- Trägersystem: 100, 200
- Profilschiene: 10, 210, 221
- Seite: 11
- Befestigungsabschnitte: 12, 13
- Bohrung: 14a
- Fläche: 14, 15, 16
- vertikale Schlitze: 17, 18, 19
- Tragarme: 20, 21, 22
- Profilschienenseite: 23
- hakenförmige Ausformungen: 24
- Spitze: 25
- Behälter: 26
- Grundfläche: 27
- Aussparung: 28
- Bodenseite: 29
- Standrohr: 30
- Ständer: 31
- Fuß: 32
- Halterungsrohr: 33
- Profilschiene: 222
- Tragarm: 223
- Behälter: 224
- Standrohr: 225
- Halterungsschaft: 226
- Ständer: 227
- Stellschrauben: 228, 229
- Zentrum: Z

## Patentansprüche

1. Trägersystem (100; 200), das vertikal zu befestigende Profilschienen (10; 210; 221) aufweist, die Durchgangsbohrungen (14a) und die vertikale Schlitze (17, 18, 19) besitzen, in die zugehörige Tragarme (20, 21, 22; 223) einhängbar sind, indem hakenförmige Ausformungen (24) der Tragarme (20, 21, 22; 223) in die Schlitze (17, 18, 19) eingeführt und nach unten gedrückt die jeweilige Profilschiene (10; 210; 221) rückwärtig umgreifen, wobei jeder Tragarm (20, 21, 22; 223) im wesentlichen rechtwinklig zur dazugehörigen Profilschiene (10; 210; 221) von dieser wegführt und das dem die hakenförmigen Ausformungen (24) tragenden Ende entgegengesetzte Ende der Tragarme (20, 21, 22; 223) eine nach oben geführte, d.h. entgegengesetzt zu den hakenförmigen Ausformungen (24) abgestumpfte Spitze (25) aufweisen, und die Tragarme (20, 21, 22; 223) für die Auflagerung von Tragkörpern wie Regalbrettern oder Aufnahmebehältern (26; 224) vorgesehen sind,
dadurch gekennzeichnet,
daß die Profilschienen (10; 210; 221) ein Querschnittsprofil aufweisen, das es ermöglicht, mindestens drei Tragarme (20, 21, 22; 223) horizontal nebeneinander von der Profilschiene (10; 210; 221) unter einem Winkel zueinander auseinanderstrebend einzuhängen, wobei auf diese ein Tragkörper auflegbar ist, der eine vom Rechteck abweichende Grundform aufweist, daß bodenseitig (29) die Profilschiene (10; 210; 221) ein Standrohr (30; 225) aufweist, das in einen Halterungsschaft (33; 226) eines Ständers (31; 227) einbringbar ist, daß die Profilschiene (10; 210; 221) Durchgangsbohrungen (14a) aufweist, die zwischen den vertikalen Schlitzen (17, 18, 19) eingebracht sind, daß die Profilschiene (10) auf der den Tragarmen (20, 21, 22) abgewandten Seite in Verlängerung der selben Befestigungsabschnitte (12, 13) aufweist, in die Durchgangsbohrungen (14a) eingebracht sind, und daß der Ständer (31) eine halbkreisförmige Grundfläche aufweist, wobei das Halterungsrohr (33) im Zentrum (Z) des dazugehörigen Vollkreises liegt oder daß zwei Profilschienen (210, 221) über die mittigen Durchbohrungen miteinander zu einer doppelten Profilschiene (222) verbunden ist, und der Ständer (227), in dessen Halterungsschaft (226) das Standrohr (225) der doppelten Profilschiene (222) eingebracht ist, eine runde Grundform aufweist, wobei der Halterungsschaft (226) im Zentrum des Halbkreises verankert ist.

2. Trägersystem nach Anspruch 1,
dadurch gekennzeichnet,
daS der Halterungsschaft (226) Stellschrauben (228, 229) aufweist, die im rechten Winkel in diesem hineinschraubbar sind.

3. Trägersystem nach einem der Ansprüche 1 oder 2,
dadurch gekennzeichnet,
daS das Querschnittsprofil der Profilschiene (10; 210; 221) halbkreisförmig ist.

4. Trägersystem nach einem der Ansprüche 1 bis 3,
dadurch gekennzeichnet,
daß das Querschnittsprofil der Profilschiene (10; 210; 221) trapezförmig ist, wobei die lange Seite des Trapezes über keine vertikalen Schlitze verfügt.

5. Trägersystem nach einem der Ansprüche 1 bis 4,
dadurch gekennzeichnet,
daß das Trägersytem (100, 200) aus Metall gefertigt ist.

6. Trägersystem nach einem der Ansprüche 1 bis 5,
dadurch gekennzeichnet,
daß die Behälter (26; 224) als Tragkörper eine im wesentlichen halbkreisförmige Grundfläche aufweisen, wobei im Zentrum des dazugehörigen Vollkreises eine Aussparung (28) vorgesehen ist, die der Profilschiene (10; 210; 221) entspricht.

7. Trägersystem nach Anspruch 6,
dadurch gekennzeichnet,
daß der Behälter (26, 224) aus Kunststoff gefertigt ist.

## Claims

1. Supporting system (100;200) possessing sectional rails (10;210;221) to be vertically secured, which possess through bores (14a) and vertical slots (17, 18,19), into which associated supporting arms (20,21, 22;223) can be hung in that hooklike constructions (24) of the supporting arms (20,21,22;223) are introduced into the slots (17,18,19) and, when downwardly pressed, engage around the respective sectional rail (10;210;221) at the rear, while each supporting arm (20,21,22;223) essentially rectangularly to the associated sectional rail (10;210;221) leads away from the same and which possess, on the end of the supporting arms (20,21,22;223) opposite the end bearing the hooklike constructions (24), a truncated point (25) carried towards the top, i.e. opposite the hooklike constructions (24) and in that the supporting arms (20,21,22;223) are provided for the support of carrying members, such as shelf boards or accomodating containers (26;224),
characterized in that
the sectional rails (10;210; 221) possess a cross-sectional profile which makes it possible to hang at least three supporting arms (20,21,22;223) horizontally in a side-by-side arrangement from the sectional rail (10;210;221) at an angle to each other in a divergent manner, while a carrying member can be placed upon the same, which possesses a basic configuration diverging from the rectangle, in that, at the bottom (29), the sectional rail (10;210;221) is provided with a vertical pipe (30;225) which can be inserted into a mounting shaft (33;226) of a stand (31;227), in that the sectional rail (10;210;221) possesses through bores (14a) which are drilled between the vertical slots (17,18,19), in that the sectional rail (10), on the side facing away from the supporting arms (20,21,22), in extension of the same, possesses mounting sections (12,13), into which through bores (14a) have been drilled, and in that the stand (31) possesses a semicircular base, while the mounting pipe (33) is located in the center (Z) of the associated full circle or in that two sectional rails (210,221) are interconnected by means of the concentric through bores so as to form a double sectional rail (222), and in that the stand (227), into the mounting shaft (226) of which the vertical pipe (225) of the double sectional rail (222) is inserted, possesses a round basic configuration, while the mounting shaft (226) is anchored in the center of the semicircle.

2. Supporting system according to Claim 1,
characterized in that
the mounting shaft (226) possesses set screws (228, 229), which can be screwed at a right angle into the same.

3. Supporting system according to either Claim 1 or 2,
characterized in that
the cross-sectional profile of the sectional rail (10;210;221) is semicircular.

4. Supporting system according to any of Claims 1 to 3,
characterized in that
the cross-sectional profile of the sectional rail (10;210;221) is trapeziform, while the long side of the trapeze is not provided with any vertical slots.

5. Supporting system according to any of Claims 1 to 4,
characterized in that
the supporting system (100,200) is fabricated from metal.

6. Supporting system according to any of Claims 1 to 5,
characterized in that
the containers (26;224), in the form of a carrying member possess an essentially semicircular base, while in the center of the associated full circle, a recess (28) is provided which corresponds to the sectional rail (10;210;221).

7. Supporting system according to Claim 6,
characterized in that
the container (26,224) is fabricated from plastic.

## Revendications

1. Système de support (100 ; 200) qui présente des rails profilés (10 ; 210 ; 221) qui doivent être fixés verticalement, qui possèdent des forures de passage (14a) et les fentes verticales (17, 18, 19) dans lesquelles des bras porteurs (20, 21, 22 ; 223) correspondants peuvent être accrochés en introduisant des conformations en forme de crochets (24) des bras porteurs (20, 21, 22 ; 223) dans les fentes (17, 18, 19), conformations qui, une fois appuyées vers le bas, enveloppent à l'arrière le rail profilé (10 ; 210 ; 221) respectif, chaque bras porteur (20, 21, 22 ; 223) étant guidé essentiellement à angles droits par rapport au rail profilé (10 ; 210 ; 221) correspondant en partant de celui-ci et l'extrémité des bras porteurs (20, 21, 22 ; 223) qui est opposée à l'extrémité qui porte les conformations en forme de crochets (24) présentant une pointe émoussée (25) guidée vers le haut, c'est-à-dire opposée aux conformations en forme de crochtets (24), et les bras porteurs (20, 21, 22 ; 223) étant prévus pour le support de corps porteurs comme des tablettes de rayonnages ou des conteneurs de logement (26 ; 224),
caractérisé en ce
que les rails profilés (10 ; 210 ; 221) présentent un profil transversal qui permet d'accrocher au moins trois bras porteurs (20, 21, 22 ; 223) horizontalement l'un près de l'autre en s'écartant du rail profilé (10 ; 210 ; 221) en formant un angle l'un par rapport à l'autre, un corps porteur pouvant être posé sur ceux-ci qui présente une forme de base déviant du rectangle, que du côté du fond (29) le rail profilé (10 ; 210 ; 221) présente un tuyau vertical (30 ; 225) qui peut être mis en place dans une tige de maintien (33 ; 226) d'un support (31 ; 227), que le rail profilé (10 ; 210 ; 211) présente des forures de passage (14a) qui sont ménagées entre les fentes verticales (17, 18, 19), que le rail profilé (10) présente du côté opposé aux bras porteurs (20, 21, 22) en prolongement de celui-ci des sections de fixation (12, 13) dans lesquelles des forures de passage (14a) sont ménagées, et que le support (31) présente une surface de base en forme de demi-cercle, le tuyau de maintien (33) se trouvant au centre (Z) du cercle entier correspondant ou que deux rails profilés (210, 221) sont reliés par les forures centrales l'un à l'autre pour former un rail profilé double (222) et le support (227), dans la tige de maintien (226) duquel le tuyau vertical (225) du rail profilé double (222) est mis en place, présente une forme de base ronde, la tige de maintien (226) étant ancrée dans le centre du demi-cercle.

2. Système de support selon la revendication 1,
caractérisé en ce
que la tige de maintien (226) présente des vis d'ajustage (228, 229) qui peuvent être vissées dans celle-ci à angle droit.

3. Système de support selon l'une des revendications 1 ou 2,
caractérisé en ce
que le profil transversal du rail profilé (10 ; 210 ; 221) est en forme de demi-cercle.

4. Système de support selon l'une des revendications 1 à 3,
caractérisé en ce
que le profil transversal du rail profilé (10 ; 210 ; 221) est en forme de trapèze, le long côté du trapèze n'ayant pas de fentes verticales.

5. Système de support selon l'une des revendications 1 à 4,
caractérisé en ce
que le système de support (100, 200) est fabriqué en métal.

6. Système de support selon l'une des revendications 1 à 5,
caractérisé en ce
que les conteneurs (26 ; 224) présentent en tant que corps porteurs une surface de base essentiellement en forme de demi-cercle, un évidement (28) étant prévu dans le centre du cercle plein correspondant, évidement qui correspond au rail profilé (10 ; 210 ; 221).

7. Système de support selon la revendication 6,
caractérisé en ce
que le conteneur (26, 224) est fabriqué en matière plastique.
